# EUROPÄISCHE PATENTSCHRIFT

(11) **EP 2 420 602 B1**
(45) Veröffentlichungstag und Bekanntmachung des Hinweises auf die Patenterteilung: **03.05.2017**
(21) Anmeldenummer: 11177969.0
(22) Anmeldetag: 18.08.2011
(51) Int. Cl.: D01G 15/12, D01G 15/72

(54) **Faserfangvorrichtung**
Fibre catching device
Dispositif de collecte de fibres

(30) Priorität: 18.08.2010 DE 102010034775
(43) Veröffentlichungstag der Anmeldung: 22.02.2012
(73) Patentinhaber: Hergeth, Hubert, 6300 Zug (CH)
(72) Erfinder: Hergeth, Hubert, 6300 Zug (CH)
(74) Vertreter: Hoffmann Eitle

(56) Entgegenhaltungen:
- DE-C- 98 805

## Beschreibung

An Maschinen mit walzenförmigen Arbeitselementen, die aus Stapelfasern ein Vlies bilden, sind zur Auflösung und Vergleichmäßigung mit Garnituren versehene Trommeln bzw. Tamboure gebräuchlich, die als Arbeiter-Wender bezeichnet werden. Siehe DIN 64118.

In diesen Maschinen nimmt eine Arbeiterwalze Fasern, insbesondere Faserbatzen, von der Trommel bzw. dem Tambour auf und übergibt sie dem Wender, der sie wieder der Walze zuführt. Wird der Vliesbildemaschine eine Fasermatte mit einer dicken Stelle zugeführt, wird im Durchlauf der Fasern durch die Vliesbildemaschine diese dicke Stelle durch die Arbeiterwalzen etwas in die Länge gezogen, jedoch nicht vollständig eliminiert. Das Vlies ist ungleichmäßig und erscheint "wolkig".

Aufgabe der Erfindung ist es, eine Vorrichtung zu schaffen, die die Gleichmäßigkeit des Vlieses erhöht und weniger Arbeiter-Wender-Walzen benötigt.

Es war zwar bekannt, die Vliesbildemaschine von Faserflug an einzelnen Stellen zu besaugen und diese Fasern zurückzuführen. Es ist bei Wollvorbereitungsmaschinen bekannt, mit einem Klettenschläger Kletten von der Trommel über die Arbeitsbreite wegzuschlagen und dann in den Abfall vorzuführen. Bei Baumwolldeckelkarden werden mit Wanderdeckeln großflächig Kurzfasern und Schmutz von der Trommel abgeführt und dem Abfall zugeführt.

Die DE 98805 C1 offenbart einen Reißwolf zum Zerteilen und Mischen von Wolle und anderen Faserstoffen, der das zugeführte Material mittels eines mit geraden Stiften beschlagenen Tambours zerteilt. Der Zuführung und Zerteilung des Materials nachgelagert befindet sich eine Siebtrommel, welche den Tambour berührt, eine entgegengesetzte Bewegungsrichtung aufweist und dadurch am Tambour hängenbleibende und noch mitgenommene Flocken abstreift. Diese Flocken werden über die Siebtrommel, ein Lattentuch und einem Riffelwalzenpaar dem Tambour erneut zugeführt.

Bei der Vliesherstellung wurden derartige Maßnahmen bislang nicht vorgesehen. Zudem versuchte man bei diesen Verfahren, ungewollte Teile endgültig auszuschneiden. Bei der erfindungsgemäßen Faserfangvorrichtung möchte man die Fasern nicht ausscheiden, sondern der Verarbeitung wieder zuführen und eine Vergleichmäßigung des Vlieses erreichen.

Eine spezielle Ausführungsform der Fangwalze ist eine Walze mit unterschiedlichem Durchmesser entlang der Arbeitsbreite der Walze. Dies ist von Vorteil, wenn man das Vlies mit einem besonderen Profil versehen will, z. B. dünner oder dicker an den Rändern, oder langsam zur Mitte hin dicker verlaufend, um die Weiterverarbeitung zu verbessern.

Ein ähnlicher Effekt kann erzielt werden, indem das Niederhaltelement nach Anspruch 7) und 8) nicht wie bei einem Messer mit gleichem Abstand zum Tambour über die Arbeitsbreite ausgeführt ist, sondern eine Kante aufweist, deren Abstand zur faserweiterführenden Walze über die Arbeitsbreite variiert. Dies kann auch durch eine Unterteilung des Messers erfolgen und der Abstand der einzelnen Messersegmente manuell oder durch ein Betätigungselement eingestellt werden.

Die Erfindung wird anhand der Fig. 1 und 2 erläutert.

Fig. 1 zeigt beispielhaft eine Vliesbildemaschine. Eine Fasermatte 1) wird über ein sogenanntes Einzugswalzenpaar 2) einem Vorreißer 3) zugeführt. Mit einer Übertragungswalze 4) werden die Fasern auf eine Haupttrommel 7) übertragen. Um die Haupttrommel 7) sind Arbeitswalzen 5) und Wenderwalzen 6) angeordnet. Ein Doffer 8) übernimmt die Fasern und bildet ein Vlies. Das Vlies wird von der Abzugseinrichtung 9) vom Doffer abgenommen.

In der Skizze ist mit a) eine Dickstelle am Einzug der Fasermatte dargestellt und mit b) die langgezogene Dickstelle im Abzug aus der Vliesbildemaschine. Die Arbeiter 5) und Wender 6) haben die Dickstelle in die Länge gezogen und verflacht.

Fig. 2 zeigt dieselbe Maschine mit einer zusätzlich angebrachten Abförderwalze 10), die überflüssige Fasern erfasst und in eine Sammelstelle wie einen Trichter 11) übergibt. Die Fasern werden durch eine Öffnung 12) abgesaugt und direkt automatisch durch die Abfördereinrichtung dem Faserstrom, der die Fasermatte bildet, wieder zugeführt. Diese Abförderwalze mit Absaugung kann auch an anderen Walzen oder Trommeln der Maschine angebracht werden, z. B. an der Haupttrommel oder an einer Arbeiter- oder Wenderwalze. Es kann auch z. B. die Wenderwalze als Abförderwalze ausgebildet sein, indem sie die Fasern nicht der ihr zugeordneten Trommel 7,3 übergibt, sondern die Fasern an einen Luftstrom oder ein Transportband übergibt. Wichtig ist die Abförderung des die Ungleichmäßigkeiten bildenden Vliesmaterials, die automatische Zurückführung dieser überschüssigen Fasern über die Arbeitsbreite und die ggf. wiederholte Zuspeisung der zurückgeführten Fasern. Entsprechend ist die Abförderwalze dem Vorreißer 3), oder Übertragungswalzen 4) vom Vorreißer zur Haupttrommel bzw. -walze, oder der Haupttrommel bzw. -walze 7), oder einer Arbeiterwalze 5) oder Wenderwalze 6) benachbart angeordnet und nimmt so die Fasern von dieser Walze ab, bevor der Hauptteil der Fasern von der der Abförderwalze zugeordneten Trommel bzw. Walze weitergegeben wird. Die Skizzen a) und b) zeigen die Fasermatte vor und das Vlies nach der Maschine.

Vorteilhaft wird ein zur Walze 4) einstellbares Niederhaltelement 13) angebracht an einer Stelle, bevor die Fasern die Abförderwalze erreichen.

Die Abförderwalze hat vorteilhaft eine Garnitur mit einem neutralen Winkel oder einem negativen Brustwinkel, damit die abgenommenen Fasern sich gut von der Abförderwalze lösen und nicht umlaufen. Ihr Drehsinn ist gleich dem der ihr zugeordneten Walze bzw. Trommel, von der die Fasern abgenommen werden. Ihre Umfangsgeschwindigkeit beträgt das 0,6 bis 2,0-fache der Umfangsgeschwindigkeit von der ihr zugeordneten Walze bzw. Trommel, ist aber bevorzugt höher als die Umfangsgeschwindigkeit der ihr zugeordneten Walze bzw. Trommel.

## Patentansprüche

1. Vorrichtung für eine vliesbildende und mindestens drei Walzen aufweisende Maschine,
wobei die Vorrichtung mindestens eine Abförderwalze (10) und eine Rückführvorrichtung (11, 12) aufweist,
die Abförderwalze (10; 6) zur benachbarten Anordnung in einem Abstand zu einer Walze (3; 4; 5; 6; 7) der vliesbildenden Maschine derart positioniert ist, dass überschüssige Fasern, die Ungleichmäßigkeiten ausbilden, über die ganze oder über Teile der Arbeitsbreite der Walze abgenommen werden und aus der vliesbildenden Maschine zu der Rückführvorrichtung (11 zugeführt werden) und
die Rückführvorrichtung (11, 12) derart mit der vliesbildenden Maschine verbindbar ist, dass die abgenommenen Fasern den zu verarbeitenden Fasern vor Bildung einer der Maschine zugeführten Fasermatte ohne weitere Verarbeitung wieder zugeführt werden können.

2. Vorrichtung nach Anspruch 1, **dadurch gekennzeichnet, dass** die Abförderwalze (10) einer Hauptwalze (7), einer Arbeiter- oder Wenderwalze (5; 6) oder einem Vorreißer (3) oder Übertragungswalzen (4) benachbart angeordnet ist und so die Fasern von dieser Walze abnimmt, bevor der Hauptteil der Fasern von der der Abförderwalze zugeordneten Trommel bzw. Walze weitergegeben wird.

3. Vorrichtung nach Anspruch 1 oder 2, **dadurch gekennzeichnet, dass** eine Luftführung (12) vorgesehen ist, so dass die Fasern, die von der Abförderwalze (10) abgenommen werden, pneumatisch abgefördert werden und dem Faserstrom an irgendeiner Stelle vor dem Chute Feed wieder zugeführt werden.

4. Vorrichtung nach einem der Ansprüche 1-3, **dadurch gekennzeichnet, dass** die Abförderwalze (10) mit einer Garnitur oder Stiften versehen ist und die Garnitur bevorzugt einen neutralen Winkel oder einen negativen Brustwinkel aufweist.

5. Vorrichtung nach einem der Ansprüche 1-4, **dadurch gekennzeichnet, dass** die Abförderwalze in ihrem Abstand zu der ihr benachbarten Walze einstellbar ist.

6. Vorrichtung nach einem der Ansprüche 1-5, **dadurch gekennzeichnet, dass** die Umfangsgeschwindigkeit der Abförderwalze das 0,6 bis 2,0-fache der Umfangsgeschwindigkeit der ihr benachbarten Walze beträgt und bevorzugt höher ist als die Umfangsgeschwindigkeit der ihr benachbarten Walze.

7. Vorrichtung nach einem der Ansprüche 1-6, **dadurch gekennzeichnet, dass** in Hauptfaserstromrichtung vor der Abförderwalze (10) ein Niederhaltelement (13) vorgesehen ist.

8. Vorrichtung nach Anspruch 7 **dadurch gekennzeichnet, dass** ein Abstand des Niederhaltelements (13) zur benachbarten Walze einstellbar ist, um den Anteil der abzufordernden Fasern zu beeinflussen.

9. Vorrichtung nach einem der Ansprüche 1-8, **dadurch gekennzeichnet, dass** der Durchmesser der Abförderwalze (10) über die Arbeitsbreite unterschiedlich ist.

10. Vorrichtung nach einem der Ansprüche 7 und 8, **dadurch gekennzeichnet, dass** der Abstand der Niederhaltelements (13) zur faserfördernden Walze, von der die Fasern abgefördert werden, über die Arbeitsbreite variiert.

11. Vorrichtung nach einem der Ansprüche 7 und 8, **dadurch gekennzeichnet, dass** der Abstand über die Arbeitsbreite mindestens einmal zu- und mindestens einmal abnimmt.

12. Vorrichtung nach einem der Ansprüche 7 und 8, **dadurch gekennzeichnet, dass** das Niederhaltelement aus mehreren Segmenten gebildet wird, die manuell oder durch Verstellelemente automatisch im Abstand zur fasertransportierenden Walze verstellbar sind.

13. Vliesbildende Maschine, die eine Vorrichtung nach einem der vorstehenden Ansprüche und mindestens drei mit Sägezähnen oder Stiften garnierte faserfördernde Walzen aufweist.

14. Verfahren zur Verarbeitung von Stapelfasern in einer vliesbildenden Maschine, **dadurch gekennzeichnet, dass** mittels mindestens einer Abförderwalze (10) ein Ungleichmäßigkeiten ausbildender Teil der Stapelfasern von mit Stapelfasern beaufschlagten Walzen der vliesbildenden Maschine abgenommen und diese abgenommenen Stapelfasern abgefördert und dem der vliesbildenden Maschine zugeführten Hauptfaserstrom vor Bildung der dem Einzug zugeführten Fasermatte wieder zugeführt werden, ohne dass aus den Fasern Teile ausgeschieden werden.

15. Verfahren nach Anspruch 14, **dadurch gekennzeichnet, dass** die Menge der abgenommenen Stapelfasern über die Arbeitsbreite in Sektionen beeinflussbar ist und die Beeinflussung durch unterschiedliche Durchmesser der Abförderwalze oder durch unterschiedliche Abstände des Niederhalters vor der Abförderwalze über die Arbeitsbreite erfolgt.

## Claims

1. Device for a non-woven fabric-forming machine having at least three rollers,
wherein the device has at least one doffer roller (10) and one return device (11, 12),
the doffer roller (10; 6) is positioned for adjacent arrangement at a distance from a roller (3; 4; 5; 6; 7) of the non-woven fabric-forming machine in such a way that excess fibres which form irregularities are removed over the whole or over parts of the working width of the roller and delivered from the non-woven fabric-forming machine to the return device (11), and
the return device (11, 12) can be connected to the non-woven fabric-forming machine in such a way that the removed fibres can without further processing be delivered back to the fibres to be processed before the formation of a fibre mat being delivered to the machine.

2. Device according to claim 1, **characterised in that** the doffer roller (10) is arranged adjacent to a swift roller (7), a worker or stripper roller (5; 6) or a licker-in (3) or transfer rollers (4) and so removes the fibres from this roller before the majority of the fibres are passed on by the drum or roller associated with the doffer roller.

3. Device according to claim 1 or 2, **characterised in that** an air duct (12) is provided, so that the fibres which are removed by the doffer roller (10) are carried away pneumatically and delivered back to the fibre stream at any location before the chute feed.

4. Device according to any of claims 1-3, **characterised in that** the doffer roller (10) is provided with clothing or staples and the clothing is preferably at a neutral angle or negative rake.

5. Device according to any of claims 1-4, **characterised in that** the doffer roller is adjustable in its distance from the roller adjacent to it.

6. Device according to any of claims 1-5, **characterised in that** the circumferential speed of the doffer roller is 0.6 to 2.0 times the circumferential speed of the roller adjacent to it and preferably higher than the circumferential speed of the roller adjacent to it.

7. Device according to any of claims 1-6, **characterised in that** a hold-down element (13) is provided in front of the doffer roller (10) in the main direction of the fibre stream.

8. Device according to claim 7, **characterised in that** a distance of the hold-down element (13) from the adjacent roller is adjustable in order to influence the fraction of fibres to be carried away.

9. Device according to any of claims 1-8, **characterised in that** the diameter of the doffer roller (10) differs across the working width.

10. Device according to either of claims 7 and 8, **characterised in that** the distance of the hold-down element (13) from the fibre-transporting roller by which the fibres are carried away varies across the working width.

11. Device according to either of claims 7 and 8, **characterised in that** the distance increases at least once and decreases at least once across the working width.

12. Device according to either of claims 7 and 8, **characterised in that** the hold-down element is formed of a plurality of segments which are adjustable in the distance from the fibre-transporting roller manually or by adjusting elements automatically.

13. Non-woven fabric-forming machine which has a device according to any of the preceding claims and at least three fibre-transporting rollers fitted with saw teeth or staples.

14. Method for processing staple fibres in a non-woven fabric-forming machine, **characterised in that** by means of at least one doffer roller (10) a fraction of the staple fibres which forms irregularities is removed from rollers of the non-woven fabric-forming machine acted upon by staple fibres, and these removed staple fibres are carried away and delivered back to the main fibre stream being delivered to the non-woven fabric-forming machine, before formation of the fibre mat being delivered to the taker-in, without fractions being separated from the fibres.

15. Method according to claim 14, **characterised in that** the quantity of removed staple fibres can be influenced in sections across the working width, and this influence is achieved by different diameters of the doffer roller or by different distances of the hold-down device in front of the doffer roller across the working width.

## Revendications

1. Dispositif pour une machine formant du non-tissé et présentant au moins trois cylindres,
dans lequel le dispositif présente au moins un cylindre d'évacuation (10) et un dispositif de retour (11, 12),
le cylindre d'évacuation (10; 6) est positionné pour l'agencement adjacent à une distance par rapport à un cylindre (3 ; 4; 5 ; 6 ; 7) de la machine formant du non-tissé de telle sorte que des fibres excédentaires, qui forment des irrégularités, sont retirées sur toute ou sur des parties de la largeur de travail du cylindre et ramenées de la machine formant du non-tissé au dispositif de retour (11) et
le dispositif de retour (11, 12) peut être relié à la machine formant du non-tissé de telle sorte que les fibres retirées peuvent être ramenées sans autre traitement aux fibres à traiter avant formation d'une natte de fibres amenée à la machine.

2. Dispositif selon la revendication 1, **caractérisé en ce que** le cylindre d'évacuation (10) est agencé de manière adjacente à un cylindre principal (7), à un cylindre travailleur ou débourreur (5 ; 6) ou à un cylindre briseur (3) ou à des cylindres de transfert (4) et retire ainsi les fibres de ce cylindre avant que la partie principale des fibres ne soit transférée par le tambour affecté au cylindre d'évacuation ou par le cylindre.

3. Dispositif selon la revendication 1 ou 2, **caractérisé en ce qu'**un guidage d'air (12) est prévu, de sorte que les fibres, qui sont retirées par le cylindre d'évacuation (10), soient évacuées pneumatiquement et ramenées au flux de fibres à un quelconque endroit avant la goulotte d'alimentation.

4. Dispositif selon l'une quelconque des revendications 1-3, **caractérisé en ce que** le cylindre d'évacuation (10) est doté d'une garniture ou de broches et la garniture présente de préférence un angle neutre ou un angle de d'attaque négatif.

5. Dispositif selon l'une quelconque des revendications 1-4, **caractérisé en ce que** la distance entre le cylindre d'évacuation et le cylindre qui lui est adjacent est réglable.

6. Dispositif selon l'une quelconque des revendications 1-5, **caractérisé en ce que** la vitesse périphérique du cylindre d'évacuation est 0,6 à 2,0 fois la vitesse périphérique du cylindre qui lui y est adjacent et de préférence supérieure à la vitesse périphérique du cylindre qui lui est adjacent.

7. Dispositif selon l'une quelconque des revendications 1-6, **caractérisé en ce qu'**un élément serre-flan (13) est prévu dans la direction de flux de fibres principal avant le cylindre d'évacuation (10).

8. Dispositif selon la revendication 7, **caractérisé en ce qu'**une distance entre l'élément serre-flan (13) et le cylindre adjacent est réglable pour influer sur la part des fibres à évacuer.

9. Dispositif selon l'une quelconque des revendications 1-8, **caractérisé en ce que** le diamètre du cylindre d'évacuation (10) est différent sur la largeur de travail.

10. Dispositif selon l'une quelconque des revendications 7 et 8, **caractérisé en ce que** la distance entre l'élément serre-flan (13) et le cylindre transportant les fibres, par lequel les fibres sont évacuées, varie sur la largeur de travail.

11. Dispositif selon l'une quelconque des revendications 7 et 8, **caractérisé en ce que** la distance sur la largeur de travail augmente au moins une fois et diminue au moins une fois.

12. Dispositif selon l'une quelconque des revendications 7 et 8, **caractérisé en ce que** l'élément serre-flan est formé de plusieurs segments, qui peuvent être déplacés manuellement au automatiquement par des éléments de déplacement à distance du cylindre transportant les fibres.

13. Machine formant du non-tissé, qui présente un dispositif selon l'une quelconque des revendications précédentes et au moins trois cylindres transportant les fibres et garnis de dents de scie ou de broches.

14. Procédé de traitement de fibres discontinues dans une machine formant du non-tissé, **caractérisé en ce qu'**une partie des fibres discontinues formant des irrégularités est retirée des cylindres alimentés en fibres discontinues de la machine formant du non-tissé au moyen d'au moins un cylindre d'évacuation (10) et ces fibres discontinues retirées sont évacuées et ramenées au flux de fibres principal amené à la machine formant du non-tissé avant formation de la natte de fibres amenée à l'entrée, sans que des parties ne soient éliminées des fibres.

15. Procédé selon la revendication 14, **caractérisé en ce que** la quantité de fibres discontinues retirées peut être influencée par sections sur la largeur de travail et l'influence se fait par différents diamètres du cylindre d'évacuation ou par différentes distances de l'élément serre-flan avant le cylindre d'évacuation sur la largeur de travail.
